# EUROPÄISCHE PATENTSCHRIFT

(11) **EP 0 896 728 B1**
(45) Veröffentlichungstag und Bekanntmachung des Hinweises auf die Patenterteilung: **06.10.1999**
(21) Anmeldenummer: 97923746.8
(22) Anmeldetag: 22.04.1997
(51) Int. Cl.: H01H 1/54

(54) **SCHALTGERÄT**
SWITCHING DEVICE
APPAREIL DE COMMUTATION

(30) Priorität: 29.04.1996 DE 19617136
(43) Veröffentlichungstag der Anmeldung: 17.02.1999
(73) Patentinhaber: SIEMENS AKTIENGESELLSCHAFT, 80333 München (DE)
(72) Erfinder: DONHAUSER, Peter, D-92421 Schwandorf (DE)
(86) Internationale Anmeldenummer: DE9700807
(87) Internationale Veröffentlichungsnummer: WO9741579

(56) Entgegenhaltungen:
- EP-A- 0 287 752
- DE-A- 4 424 535
- GB-A- 1 190 247

## Beschreibung

Die Erfindung bezieht sich auf ein Schaltgerät mit einem elektromagnetischen Hauptantrieb, mit festen Kontaktelementen, mit einem beweglichen Schaltstück, mit einem beweglichen Schaltstückträger, mit einer Kontaktdruckfeder, wobei das bewegliche Schaltstück in einem Fenster des beweglichen Schaltstückträgers mittels der Kontaktdruckfeder gehalten ist, die im EIN-Zustand des Hauptantriebs das bewegliche Schaltstück auf die festen Kontaktelemente drückt, und mit einem elektromagnetischen Hilfsantrieb, dessen Spulenwicklung in Reihe zu einem der festen Kontaktelemente liegt und der bei über das bewegliche Schaltstück fließendem Überlaststrom einen zusätzlichen Kontaktdruck des beweglichen Schaltstücks auf die festen Kontaktelemente ausübt.

Aus der DE-OS 37 13 412 ist ein elektromagnetisches Schaltgerät mit einem elektromagnetischen Antrieb bekannt, bei dem im Überlastbereich eine Kontaktbrücke durch einen Schnellauslöser von der Kontaktstelle schlagartig aufgerissen wird, um ein Verschweißen der Kontaktstelle zu verhindern.

Der Erfindung liegt die Aufgabe zugrunde, ein elektrisches Schaltgerät der obengenannten Art zu schaffen, bei dem der zusätzliche Kontaktdruck auf das bewegliche Schaltstück nach oben hin begrenzt wird.

Die Aufgabe wird erfindungsgemäß dadurch gelöst, daß zur Übertragung des zusätzlichen Kontaktdrucks ein im beweglichen Schaltstückträger gelagerter Hebel vorgesehen ist. Vorteilhafte Weiterbildungen der Erfindung sind den Ansprüchen 2 bis 4 zu entnehmen.

Ein Ausführungsbeispiel wird im Folgenden anhand einer Zeichnung näher erläutert.

Die Zeichnung zeigt einen elektromagnetischen Hauptantrieb 1, einen beweglichen Schaltstückträger 2, fest Kontaktelemente 3, ein bewegliches Schaltstück 4, eine Kontaktdruckfeder 5 und einen elektromagnetischen Hilfsantrieb 6 eines elektromagnetischen Schaltgeräts. Der elektromagnetische Hauptantrieb 1 besteht im wesentlichen aus einem festliegenden Joch 7, einer Spulenwicklung 8 und einem beweglichen Anker 9, der mit dem beweglichen Schaltstückträger 2 gekoppelt ist. In einem Fenster 10 des beweglichen Schaltstückträgers 2 ist das bewegliche Schaltstück 4 mittels der Kontaktdruckfeder 5 gehalten. Im EIN-Zustand des elektromagnetischen Hauptantriebs 1 gemäß der Zeichnung wird das bewegliche Schaltstück 4 durch die Kontaktdruckfeder 5 auf die festen Kontaktelemente 3 gedrückt.

Der elektromagnetische Hilfsantrieb 6 weist eine in Reihe zu einem der festen Kontaktelemente 3 liegende Wicklung 15 auf sowie einen Anker 11 und einen mit diesem verbundenen Stößel 12, der mit einem im beweglichen Schaltstückträger 2 gelagerten Hebel 12 in Verbindung steht. Fließt über das bewegliche Schaltstück 4 ein Überstrom, so löst dieser eine Bewegung des Ankers 11 des elektromagnetischen Hilfsantriebs 6 aus, der daraufhin eine Kraft auf das bewegliche Schaltstück 4 ausübt - zunächst über die Kontaktdruckfeder 5 und bei größerer Auslenkung direkt - und somit einen zusätzlichen Kontaktdruck bewirkt. Hierdurch werden ansonsten auftretende Lichtbögen zwischen dem beweglichen Schaltstück 4 und den festen Kontaktelementen 3 vermieden. Dadurch, daß der Hebel 12 im beweglichen Schaltstückträger 2 selbst gelagert ist, wird der Kontaktdruck nach obenhin begrenzt. Der zusätzliche Kontaktdruck aus dem Hauptstromkreis hat zur Folge, daß geringere Antriebskräfte durch den elektromagnetischen Hauptantrieb 1 auf der Steuerseite erforderlich sind, mehr Schaltbestückung oder ein geringeres Bauvolumen ermöglicht wird. Außerdem müssen die Bauteile, wie z.B, das bewegliche Schaltstück 4 und der Hebel 12, nur bis zu einer bestimmten Festigkeitsgrenze ausgelegt werden.

Der Hebel 12 ist vorteilhafterweise im beweglichen Schaltstückträger 2 nach Art einer Wippe drehbar gelagert, wobei das Ende des kürzeren Hebelarms 13 mit der Kontaktfeder 5, z.B. über einen Federteller 17 mit Anschlag, in Verbindung steht und über diese auf das bewegliche Schaltstück 4 wirkt bzw. bei größerer Auslenkung auf dem beweglichen Schaltstück 4 aufliegt und der andere längere Hebelarm 14 am Ende mit dem Anker 11 des elektromagnetischen Hilfsantriebs 6 verbunden ist. Der elektromagnetische Hilfsantrieb 6 ist wie der elektrische Hauptantrieb 1 im Gehäuse gelagert.

Alternativ zum Ausführungsbeispiel gemäß FIG 1 kann der kürzere Hebelarm 13 gemäß FIG 2 direkt auf dem beweglichen Schaltstück 4 aufliegen und den zusäztlichen Kontaktdruck bewirken.

## Patentansprüche

1. Schaltgerät mit einem elektromagnetischen Hauptantrieb (1), mit festen Kontaktelementen (3), mit einem beweglichen Schaltstück (4), mit einem beweglichen Schaltstückträger (2), mit einer Kontaktdruckfeder (5), wobei das bewegliche Schaltstück (4) in einem Fenster (10) des beweglichen Schaltstückträgers (2) mittels der Kontaktdruckfeder (5) gehalten ist, die im Ein-Zustand des Hauptantriebs (1) das bewegliche Schaltstück (4) auf die festen Kontaktelemente (3) drückt, und mit einem elektromagnetischen Hilfsantrieb (6), dessen Spulenwicklung (15) in Reihe zu einem der festen Kontaktelemente (3) liegt und der bei über das bewegliche Schaltstück (4) fließendem Überlaststrom einen zusätzlichen Kontaktdruck des beweglichen Schaltstücks (4) auf die festen Kontaktelemente (3) ausübt, **dadurch gekennzeichnet,** daß zur Übertragung des zusätzlichen Kontaktdrucks ein im beweglichen Schaltstückträger (2) gelagerter Hebel (12) vorgesehen ist.

2. Schaltgerät nach Anspruch 1, **dadurch gekennzeichnet**, daß der Hebel (12) im beweglichen Schaltstückträger (2) nach Art einer Wippe drehbar gelagert ist, wobei ein erster Hebelarm (13) auf dem beweglichen Schaltstück (4) aufliegt und ein zweiter Hebelarm (14) mit dem Anker (11) des elektromagnetischen Hilfsantriebs (6) verbunden ist.

3. Schaltgerät nach Anspruch 1, **dadurch gekennzeichnet**, daß der Hebel (12) im beweglichen Schaltstückträger (2) nach Art einer Wippe drehbar gelagert ist, wobei der erste Hebelarm (13) mit der Kontaktdruckfeder (5) in Verbindung steht und über diese auf das bewegliche Schaltstück (4) wirkt und nach Auslenkung auf dem Schaltstück (4) aufliegt.

4. Schaltgerät nach einem der vorangehenden Ansprüche, **dadurch gekennzeichnet**, daß der elektromagnetische Hauptantrieb (1) und Hilfsantrieb (6) mit dem Gehäuse (16) des Schaltgeräts fest verbunden sind.

## Claims

1. Switching device having a main electromagnetic drive (1), having fixed contact elements (3), having a moving contact piece (4), having a moving contact carrier (2), having a contact pressure spring (5), the moving contact piece (4) being held in a window (10) in the moving contact carrier (2) by means of the contact pressure spring (5), which presses the moving contact piece (4) onto the fixed contact elements (3) when the main drive (1) is on, and having an auxiliary electromagnetic drive (6), whose coil winding (15) is in series with one of the fixed contact elements (3) and which, in the event of an overload current flowing via the moving contact piece (4), exerts an additional contact pressure of the moving contact piece (4) on the fixed contact elements (3), characterized in that a lever (12) mounted in the moving contact carrier (2) is provided to transmit the additional contact pressure.

2. Switching device according to Claim 1, characterized in that the lever (12) is rotatably mounted in the manner of a rocker in the moving contact carrier (2), a first lever arm (13) resting on the moving contact piece (4) and a second lever arm (14) being connected to the armature (11) of the auxiliary electromagnetic drive (6).

3. Switching device according to Claim 1, characterized in that the lever (12) is rotatably mounted in the manner of a rocker in the moving contact carrier (2), the first lever arm (13) being connected to the contact pressure spring (5) and acting via the latter on the moving contact piece (4) and, after it has been deflected, resting on the contact piece (4).

4. Switching device according to one of the preceding claims, characterized in that the main electromagnetic drive (1) and auxiliary electromagnetic drive (6) are firmly connected to the housing (16) of the switching device.

## Revendications

1. Appareil de commutation, comprenant un entraînement (1) électromagnétique principal, des éléments (3) de contact fixes, une pièce (4) de commutation mobile, un support (2) mobile de pièce de commutation et un ressort (5) de pression de contact, la pièce (4) de commutation mobile étant maintenue dans une fenêtre (10) du support (2) mobile de pièce de commutation au moyen du ressort (5) de pression de contact qui, lorsque l'entraînement (1) électromagnétique principal est excité, repousse la pièce (4) de commutation mobile sur les éléments (3) de contact fixes, et comprenant un entraînement (6) électromagnétique auxiliaire, dont le bobinage (15) est en série avec un des éléments (3) de contact fixes et qui, lorsqu'un courant de surcharge passe par la pièce (4) de commutation mobile, exerce une pression supplémentaire de contact de la pièce (4) de commutation mobile sur les éléments (3) de contact fixes, **caractérisé** en ce qu'il est prévu, pour transmettre la pression de contact supplémentaire, un levier (12) monté dans le support (2) mobile de pièce de commutation.

2. Appareil de commutation suivant la revendication 1, **caractérisé** en ce que le levier (12) est monté à rotation dans le support (2) mobile de pièce de commutation à la manière d'une bascule, un premier bras (13) de levier reposant sur la pièce (4) de commutation mobile et un deuxième bras (14) de levier étant relié à l'induit (11) de l'entraînement (6) électromagnétique auxiliaire.

3. Appareil de commutation suivant la revendication 1, **caractérisé** en ce que le levier (12) est monté à rotation dans le support (2) mobile de pièce de commutation à la manière d'une bascule, le premier bras (13) de levier étant relié au ressort (5) de pression de contact et agissant par son intermédiaire sur la pièce (4) de commutation mobile, et reposant sur la pièce (4) de commutation après excursion.

4. Appareil de commutation suivant l'une des revendications précédentes, **caractérisé** en ce que l'entraînement (1) électromagnétique principal et l'entraînement (6) auxiliaire sont assemblés fixement au boîtier (16) de l'appareil de commutation.
